# FASCICULE DE BREVET EUROPEEN

(11) **EP 0 188 159 B1**
(45) Date de publication et mention de la délivrance du brevet: **20.12.1989**
(21) Numéro de dépôt: 85402583.0
(22) Date de dépôt: 20.12.1985
(51) Int. Cl.: B05D 1/02, B05C 5/00, B05C 5/04

(54) **Procédé et dispositif pour l'extrusion automatique de mastic ou de colle**
Verfahren und Vorrichtung zur automatischen Extrusion von Kitt oder Klebstoff
Process and device for the automatic extrusion of mastic or glue

(30) Priorité: 21.12.1984 FR 8419621
(43) Date de publication de la demande: 23.07.1986
(73) Titulaire: REGIE NATIONALE DES USINES RENAULT, 92109 Boulogne-Billancourt (FR); Jeanjean, Gabriel, F-75012 Paris (FR)
(72) Inventeur: Leduc, Michel, F-92100 Boulogne Billancourt (FR); Jeanjean, Gabriel, F-75012 Paris (FR)
(74) Mandataire: Réal, Jacques

(56) Documents cités:
- EP-A- 0 053 461
- EP-A- 0 086 702
- AU-B- 487 398
- FR-A- 2 207 435
- GB-A- 2 108 011
- US-A- 4 007 704

## Description

La présente invention se rapporte au domaine de l'extrusion automatique d'un produit tel que du mastic ou de la colle en jet ou en pulvérisation.

Elle vise plus particulièrement un dispositif d'extrusion qui soit simple et qui permette, sur un poste d'application automatique, d'améliorer fortement la qualité du cordon déposé tout en réduisant la durée du cycle de projection.

La demande de brevet européen EP-A 0 086 702 au nom de la demanderesse décrit une machine à déposer un cordon de matière plastique ou analogue sur une surface sensiblement plane. Cette machine comprend un pistolet monté à l'extrémité d'un bras, et constitué d'un corps et d'une buse de projection.

Suivant la technique conventionnelle illustrée notamment par le document précédemment cité, le cordon de mastic ou de colle est généralement extrudé à une distance constante d'environ 20 mm, suivant un angle d'extrusion nul (perpendiculairement à la tôle) et avec une position d'extrusion verticale.

L'invention a pour objet un dispositif d'extrusion automatique dont le pistolet comporte, suivant une particularité essentielle:

- une pièce porte-buse mobile à l'intérieur du corps de celui-ci, et renfermant une buse de projection;
- deux conduits d'arrivée et de retour du produit de projection ménagés à l'intérieur de ce corps;
- un conduit de projection ménagé à l'intérieur de la pièce porte-buse et débouchant dans la buse;
- et un détecteur de présence de produit en sortie de buse; la pièce porte-buse coopérant par l'intermédiaire d'un organe mobile et d'un vérin, avec ce corps de manière à mettre en communication:
- ce conduit de projection avec le conduit d'arrivée en position de projection, d'une part;
- et ce conduit de projection avec le conduit de retour, ainsi que l'orifice de projection de la buse avec le conduit d'arrivée, en position de débouchage, d'autre part.
Ces caractéristiques combinées procurent à l'invention des avantages décisifs:

Conformément à l'invention, la technique de projection à distance permet de réduire avantageusement le nombre d'axes du poste d'application tel qu'un robot.
De plus, la pression élevée de projection qui peut dépasser 200 bars (40 environ en extrusion normale), aplatit le cordon déposé et améliore son adhérence sur la tôle grasse et sur les «bords relevés».
Le jet fin de mastic ou de colle peut être projeté:
- avec une vitesse de dépose variable, susceptible de dépasser 60 m/min;
- et avec un contrôle de présence du produit projeté, assuré notamment au moyen d'un détecteur à fibres optiques, en vue d'un débouchage automatique à circulation interne.
Le cordon projeté est déposé à une vitesse limitée par celle du robot, au moins deux fois plus rapide que celle du cordon habituellement extrudé, ce qui procure un gain de temps de cycle important.
Un contrôle de présence du produit projeté qui n'est généralement pas effectué pour l'extrusion conventionnelle, améliore grandement la qualité du cordon déposé, par la suppression des «queues de rat» et des coupures de cordon.

D'autres particularités et avantages de l'invention apparaîtront plus clairement à la lecture de la description qui suit d'un mode de réalisation préféré, donné à titre d'exemple non limitatif en référence aux dessins annexés dans lesquels:
la fig. 1 représente une vue en coupe partielle axiale d'un dispositif conforme à l'invention;
la fig. 2 représente une vue de gauche en coupe partielle axiale du dispositif illustré à la figure 1.

L'invention propose donc un procédé d'extrusion automatique d'un cordon de mastic ou de colle qui permet d'améliorer considérablement la qualité de dépose. Conformément à ce procédé, un jet fin de mastic est projeté en respectant les divers paramètres suivants:
- une distance de projection variable, susceptible de dépasser 400 mm,
- un angle de projection variable, inférieur à 90°,
- une pression de projection variable, susceptible de dépasser 200 bars,
- une position de projection variable, par exemple horizontale,
- une vitesse de dépose variable, susceptible de dépasser 60 m/min, limitée par la vitesse propre du robot;
cette projection de mastic s'effectuant avec un contrôle indispensable de présence de celui-ci en sortie de buse, en vue d'un débouchage automatique à circulation interne.
Un dispositif pour la mise en oeuvre de ce procédé est illustré sur les figures 1 et 2. Il comprend en particulier un pistolet 2 destiné à équiper un bras de robot. Ce pistolet présente:
- un corps 4 en forme de cage;
- une pièce porte-buse 6 mobile en rotation à l'intérieur de ce corps 4;
- deux conduits d'arrivée 10 et de retour 12 du mastic, ménagés à l'intérieur du corps 4;
- et un conduit de projection 14 ménagé à l'intérieur de la pièce porte-buse 6 et débouchant dans la buse 8.
Un distributeur à tiroir tel qu'une vanne-pointeau 16 est disposé en amont du conduit d'arrivée 10 du mastic.
Le pistolet de projection 2 comporte également un détecteur 18 de présence de mastic en sortie de buse tel qu'une cellule photo-électrique à fibres de verre; celle-ci est maintenue dans l'axe de projection de la buse 8 par l'intermédiaire d'un support 20 fixé sur la pièce porte-buse 6. Dans le cas présent, ce support est obtenu par fraisage dans le corps même 4 du pistolet.
Le pistolet incorpore aussi un crayon chauffant 22 et une sonde de chauffage 24 pour la mise en température du mastic.
Un angle de projection variable pour un balayage de la projection de mastic peut être obtenu au moyen d'un mouvement pendulaire donné à la pièce porte-buse 6.
Le dispositif précédemment décrit fonctionne selon un cycle de projection qui comprend les diverses phases suivantes:
   - ouverture du pistolet 2: la vanne-pointeau 16 commande cette ouverture pour alimenter la buse 8 en position de projection.
   - temporisation.
   - accrochage des fibres optiques contrôlant la présence du jet de mastic lors de la projection: ^{*} dans l'affirmative, la projection du mastic continue.
   ^{*} dans la négative, c'est-à-dire en cas de bouchage de la buse 8 détecté par les fibres optiques:
   - la vanne-pointeau 16 commande la fermeture du pistolet pour arrêter la projection du mastic.
   - temporisation.
   - la pièce porte-buse 6 effectue un mouvement rotatif de 90° en position de débouchage, par l'intermédiaire d'un organe rotatif 26 et d'un vérin 28.
   - temporisation.
   - la vanne-pointeau 16 commande l'ouverture du pistolet.
   - temporisation de débouchage: une inversion de la circulation du mastic à l'intérieur de la buse 8 est opérée vers le conduit de retour 12. Un débouchage automatique en vase clos ou bien à circulation interne est ainsi réalisé.
   - la vanne-pointeau 16 commande la fermeture du pistolet.
   - temporisation.
   - la pièce porte-buse 6 revient à sa position de projection initiale en tournant de 90°.
   - la vanne-pointeau 16 commande l'ouverture du pistolet et boucle ainsi le cycle de projection.

## Revendications

1. Dispositif d'extrusion automatique d'un produit tel que du mastic ou de la colle en jet ou en pulvérisation, du type comprenant un pistolet (2) monté à l'extrémité d'un bras de robot, et constitué d'un corps (4) formant une cage et d'une buse de projection (8), caractérisé en ce que ce pistolet comporte:
- une pièce porte-buse (6) mobile à l'intérieur de ce corps (4) et renfermant cette buse;
- deux conduits d'arrivée (10) et de retour (12) du produit de projection ménagés à l'intérieur du corps (4);
- un conduit de projection (14) ménagé à l'intérieur de la pièce porte-buse (6) et débouchant dans la buse (8);
- et un détecteur (18) de présence de produit en sortie de buse
la pièce porte-buse (6) coopérant par l'intermédiaire d'un organe mobile (26) et d'un vérin (28), avec le corps (4) de manière à mettre en communication:
- le conduit de projection (14) avec le conduit d'arrivée (10), en position de projection, d'une part;
- et le conduit de projection (14) avec le conduit de retour (12), ainsi que l'orifice de projection de la buse (8) avec le conduit d'arrivée (10), en position de débouchage, d'autre part.

2. Dispositif suivant la revendication 1, caractérisé en ce qu'un organe d'étranglement tel qu'un distributeur à tiroir (16) est disposé en amont du conduit d'arrivée (10) de produit.

3. Dispositif suivant la revendication 1 ou 2, caractérisé en ce que ce détecteur (18) de présence de produit en sortie de buse comporte une cellule photo-électrique à fibres de verre, maintenu dans l'axe de projection de la buse (8) par l'intermédiaire d'un support (20) fixé sur la pièce porte-buse (6).

4. Dispositif suivant l'une quelconque des revendications 1, 2 et 3, caractérisé en ce qu'il incorpore un crayon chauffant (22) et une sonde de chauffage (24) pour la mise en température du produit à projeter.

## Patentansprüche

1. Vorrichtung zur automatischen strahl- oder pulverförmigen Extrusion eines Stoffes wie Kitt oder Klebstoff mit einer Pistole 2, die am Ende eines Roboterarmes angeordnet ist, bestehend aus einem Körper 4, der einen Käfig bildet, und einer Strahldüse 8, dadurch gekennzeichnet, dass die Pistole aufweist:
- eine Düsenhalterung 8, die beweglich im Inneren des Körpers 4 angeordnet ist, der die Düse umschliesst;
- eine Zufuhrleitung 10 und eine Abfuhrleitung 10 für den zu sprühenden Stoff im Inneren des Körpers 4;
- eine Sprühleitung 14 im Inneren der Düsenhalterung 6, die in der Düse 8 mündet und
- einen Detektor 18, der den Austritt des Stoffes aus der Düse feststellt;
wobei die Düsenhalterung 6 mittels eines beweglichen Teils 26 und einem Zylinder 28 mit dem Körper 4 derart zusammenwirkt, dass die folgenden Verbindungen bestehen:
- zwischen der Sprühleitung 14 und der Zufuhrleitung 10 in Sprühstellung einerseits und
- zwischen der Sprühleitung und der Rückkehrleitung 12 sowie zwischen der Sprühöffnung der Düse 8 und der Zufuhrleitung 10 in offener Stellung andererseits.

2. Vorrichtung nach Anspruch 1, dadurch gekennzeichnet, dass ein Verengungsteil wie z. B. ein Schiebeverteiler 16 stromaufwärts in der Zufuhrleitung 10 für den Stoff vorgesehen ist.

3. Vorrichtung nach Anspruch 1 oder 2, dadurch gekennzeichnet, dass der Detektor 18, der das Vorhandensein des Stoffes am Ausgang der Düse misst, eine photoelektrische Zelle mit Glasfibern aufweist und in der Sprühachse der Düse 8 mittels einer Halterung 20 gehalten wird, die an der Düsenhalterung 6 befestigt ist.

4. Vorrichtung nach einem der Ansprüche 1, 2 und 3, dadurch gekennzeichnet, dass sie einen Heizstift 22 und eine Heizsonde 24 zur Erwärmung des zu sprühenden Stoffes aufweist.

## Claims

1. Apparatus for automatic extrusion of a product such as mastic or glue in jet or atomised form, of the type comprising a gun (2) mounted at the end of a robot arm and constituted by a body

(4) forming a cage and a projection nozzle (8), characterised in that the gun comprises:
- a nozzle-carrying member (6) which is movable within said body (4) and which includes said nozzle;
- two feed and return conduits (10 and 12) for the projection product, which are provided within the body (4);
- a projection conduit (14) which is provided within the nozzle-carrying member (6) and which opens into the nozzle (8); and
- a detector (18) for detecting the presence of product at the nozzle outlet; the nozzle-carrying member (6) co-operating by way of a movable member (26) and a jack (28) with the body (4) in such a way as to communicate:
- the projection conduit (14) with the feed conduit (10) in a projection position on the one hand; and
- the projection conduit (14) with the return conduit (12) and the projection orifice of the nozzle (8) with the feed conduit (10) in an unblocking position on the other hand.

2. Apparatus according to claim 1 characterised in that a throttle member such as a slide- type distributor (16) is disposed upstream of the product feed conduit (10).

3. Apparatus according to claim 1 or claim 2 characterised in that the detector (18) for detecting the presence of product at the nozzle outlet comprises a glass fibre photoelectric cell which is held on the projection axis of the nozzle (8) by way of a support (20) which is fixed on the nozzle-carrying member (6).

4. Apparatus according to any one of claims 1, 2 and 3 characterised in that it incorporates a heating rod (22) and a heating probe (24) for producing the appropriate temperature of the product to be projected.
